# DEMANDE DE BREVET EUROPEEN

(11) **EP 4 776 080 A1**
(43) Date de publication de la demande: **15.07.2026**
(21) Numéro de dépôt: 25226285.2
(22) Date de dépôt: 22.12.2025
(51) Int. Cl.: G04B 15/08, G04B 15/14

(54) **DISPOSITIF D'ECHAPPEMENT D'UNE PIECE D'HORLOGERIE**

(30) Priorité: 09.01.2025 EP 25151032
(71) Demandeur: ROLEX SA, 1211 Genève 26 (CH)
(72) Inventeur: COLPO, Fabiano, 1004 Lausanne (CH); KARLEN, Olivier, 1807 BLONEY (CH); PETER, Quentin, 1222 Vésenaz (CH); TU, Xuan Mai, 1024 Ecublens (CH)
(74) Mandataire: Novagraaf International SA

(57) **Abrégé**

Dispositif d'échappement d'une pièce d'horlogerie, comprenant :
- un mobile d'échappement (1, 2) comprenant une pluralité de dents de blocage (121, 122, 221, 222),
- un mobile de blocage (4), prévu pour :
• bloquer et débloquer ledit au moins un mobile d'échappement (1, 2),
• recevoir et transmettre une impulsion,

caractérisé en ce que, lors d'une même alternance de l'oscillateur, le mobile de blocage (4) est agencé pour :
• coopérer avec une première dent de blocage (121, 221) de la pluralité de dents de blocage (121, 221) pour débloquer ledit au moins un mobile d'échappement (1, 2) lors d'une étape intercalaire de déblocage,
• coopérer avec une deuxième dent de blocage (122, 222) de la pluralité de dents de blocage (122, 222), différente de ladite première dent de blocage, lors d'une étape d'impulsion.

## Description

### Domaine technique de l'invention

La présente invention concerne de manière générale un dispositif d'échappement pour une pièce d'horlogerie mécanique. En particulier, la présente invention peut concerner un dispositif d'échappement comprenant deux roues d'échappement. Selon un aspect, la présente invention peut concerner un dispositif d'échappement comprenant des roues d'échappement prévues pour donner des impulsions, en particulier des impulsions tangentielles, à un mobile de blocage du dispositif d'échappement pour une pièce d'horlogerie, en particulier une pièce d'horlogerie mécanique.

### État de la technique

Il est connu dans l'art antérieur des dispositifs d'échappement de proposer, comme le montre la demande EP4198641, un échappement naturel comprenant deux roues d'échappement chacune prévue pour coopérer d'une part avec une ancre articulée, et d'autre part avec des palettes d'impulsion prévues sur le balancier pour assurer une coopération directe avec l'une ou l'autre des deux roues d'échappement. Cependant, un tel dispositif d'échappement est encombrant et comprend un mécanisme complexe.

Le document EP1367462 divulgue un dispositif d'échappement à double impulsion indirecte, qui comprend deux mobiles d'échappement engrenant l'un avec l'autre, et coopérant avec un même mobile de blocage. Lors des phases de repos, le mobile de blocage vient en butée sur des étoqueaux et le déblocage provoque des efforts et des frottements importants, ce qui nuit au rendement général.

Le document CH714200 divulgue un dispositif d'échappement qui comprend deux mobiles d'échappement engrenant l'un avec l'autre, et coopérant avec une même ancre. Lors des phases d'impulsion, le mobile d'échappement donnant l'impulsion pivote dans le même sens que l'ancre, ce qui provoque des frottements et des pertes de rendement.

### Exposé de l'invention

Un but de la présente invention est de répondre aux inconvénients de l'art antérieur mentionnés ci-dessus et en particulier, tout d'abord, de proposer un dispositif d'échappement simple à fabriquer et/ou à assembler, et/ou qui présente un rendement de fonctionnement élevé, et/ou qui présente une sensibilité aux chocs et/ou aux frottements améliorée, et/ou un meilleur compromis entre ces contraintes.

Pour cela un premier aspect de l'invention concerne un dispositif d'échappement d'une pièce d'horlogerie, comprenant :
- au moins un mobile d'échappement agencé pour être en prise avec un rouage moteur de la pièce d'horlogerie et comprenant une pluralité de dents de blocage,
- au moins un mobile de blocage, prévu pour :
   - bloquer ledit au moins un mobile d'échappement lors d'une étape de repos,
   - débloquer ledit au moins un mobile d'échappement lors d'une étape intercalaire de déblocage (ou de déverrouillage), à l'issue de l'étape de repos,
   - recevoir dudit au moins un mobile d'échappement une impulsion lors d'une étape d'impulsion,
   - transmettre au moins une partie de l'impulsion reçue à un oscillateur de la pièce d'horlogerie,
caractérisé en ce que, lors d'une même alternance de l'oscillateur, le mobile de blocage est agencé pour :
- coopérer avec une première dent de blocage de la pluralité de dents de blocage pour débloquer ledit au moins un mobile d'échappement lors de l'étape intercalaire de déblocage,
- coopérer avec une deuxième dent de blocage de la pluralité de dents de blocage, différente de ladite première dent de blocage, pour recevoir dudit au moins un mobile d'échappement l'impulsion lors de l'étape d'impulsion subséquente à ladite étape intercalaire de déblocage.

Selon la mise en œuvre ci-dessus, le mobile de blocage coopère avec une dent de blocage lors de l'étape intercalaire de déblocage, et avec une autre dent de blocage lors de l'étape d'impulsion subséquente à ladite étape intercalaire de déblocage (l'étape d'impulsion étant immédiatement subséquente à ladite étape intercalaire de déblocage). Ainsi, les fonctions du déblocage et de l'impulsion qui suit le déblocage sont assurées par des dents différentes du mobile d'échappement. Une telle mise en œuvre permet de concevoir spécifiquement les formes (sur le mobile de blocage et/ou sur le mobile d'échappement) nécessaires au déblocage et à l'impulsion avec plus de liberté et/ou avec moins de contraintes à considérer et/ou de manière indépendante.

Le dispositif d'échappement peut présenter les caractéristiques suivantes, prises individuellement ou en combinaison.

Selon un mode de réalisation, le dispositif d'échappement est un dispositif d'échappement à impulsions indirectes. Selon un mode de réalisation, le dispositif d'échappement est agencé pour délivrer des impulsions à l'oscillateur de la pièce d'horlogerie exclusivement via le mobile de blocage. Autrement dit, seul le mobile de blocage coopère directement avec l'oscillateur de la pièce d'horlogerie et transmet des impulsions à l'oscillateur de la pièce d'horlogerie.

Selon un mode de réalisation, ledit au moins un mobile d'échappement transmet des impulsions exclusivement au mobile de blocage. En particulier, ledit au moins un mobile d'échappement ne transmet pas directement les impulsions à l'oscillateur de la pièce d'horlogerie.

Selon un mode de réalisation, le mobile de blocage est plan. Selon ce mode de réalisation, le mobile de blocage est plan et présente une épaisseur, et le mobile de blocage comprend des surfaces latérales (d'une hauteur définie par l'épaisseur du mobile de blocage) pour coopérer avec les dents de blocage dudit au moins un mobile d'échappement. Autrement dit, le mobile de blocage est plan et comprend une surface plane supérieure, une surface plane inférieure, et les surfaces latérales du mobile de blocage prévues pour coopérer avec les dents de blocage dudit au moins un mobile d'échappement sont agencées entre la surface plane supérieure et la surface plane inférieure ou relient ces dernières.

Selon un mode de réalisation, le mobile de blocage est exempt de palettes (de blocage ou d'impulsion). Selon un mode de réalisation, le mobile de blocage est monobloc ou d'un seul tenant.

Selon un mode de réalisation, ledit au moins un mobile d'échappement est plan. Selon ce mode de réalisation, ledit au moins un mobile d'échappement est plan et présente une épaisseur, et ledit au moins un mobile d'échappement comprend des surfaces latérales (d'une hauteur définie par l'épaisseur dudit au moins un mobile d'échappement) pour coopérer avec le mobile de blocage. En particulier, les dents de blocage comprennent des surfaces latérales (d'une hauteur définie par l'épaisseur dudit au moins un mobile d'échappement) pour coopérer avec le mobile de blocage. Selon un mode de réalisation, ledit au moins un mobile d'échappement est formé ou comprend ou est constitué par une seule roue d'échappement. Autrement dit, ledit au moins un mobile d'échappement est plan et comprend une surface plane supérieure, une surface plane inférieure, et les surfaces latérales dudit au moins un mobile d'échappement formées sur les dents de blocage et prévues pour coopérer avec le mobile de blocage sont agencées entre la surface plane supérieure et la surface plane inférieure ou relient ces dernières.

Selon un mode de réalisation, ledit au moins un mobile d'échappement est coplanaire avec le mobile de blocage.

Selon un mode de réalisation, l'oscillateur est prévu pour présenter des oscillations (des aller-retours) entre deux positions extrêmes, et l'aller est considéré comme une alternance, et le retour comme une autre alternance.

Selon un mode de réalisation, ladite première dent de blocage, au moins au début de l'étape intercalaire de déblocage, est agencée pour exercer sur le mobile de blocage une force de blocage orthogonale, ou sensiblement orthogonale, à une droite passant par un axe de rotation dudit au moins un mobile d'échappement et par un point de contact entre ledit au moins un mobile d'échappement et le mobile de blocage (le point de contact étant situé entre la première dent de blocage du mobile d'échappement et le mobile de blocage). Une telle force orthogonale permet de garantir une faible variabilité des forces de frottement et/ou une faible force de déblocage entre le mobile d'échappement et le mobile de blocage lors de l'étape intercalaire de déblocage. En conséquence, le rendement est amélioré et/ou les efforts intempestifs sont évités.

Selon un mode de réalisation, le mobile de blocage est agencé pour coopérer avec la première dent de blocage de la pluralité de dents de blocage pour bloquer ledit au moins un mobile d'échappement lors de l'étape de repos. Autrement dit, la même dent de blocage intervient dans l'étape de repos et l'étape intercalaire de déblocage.

Alternativement, le mobile de blocage est agencé pour coopérer avec la deuxième dent de blocage de la pluralité de dents de blocage pour bloquer ledit au moins un mobile d'échappement lors de l'étape de repos. Selon ce mode de réalisation, la première dent de blocage n'interagit avec le mobile de blocage que lors de l'étape intercalaire de déblocage.

Selon un mode de réalisation, ladite première dent de blocage, lors de l'étape de repos, est agencée pour exercer une force de blocage passant par, ou passant sensiblement par, un axe de rotation du mobile de blocage. La position de repos est stable, car la force de blocage passant par, ou passant sensiblement par, l'axe de rotation du mobile de blocage ne crée pas de couple de renversement.

Selon une mise en œuvre, le mobile de blocage est agencé pour occuper deux positions de repos distinctes, et le dispositif d'échappement (ou la pièce d'horlogerie) est exempt de butées (ou d'étoqueaux) pour maintenir le mobile de blocage dans l'une ou l'autre des position de repos (ou à tout le moins pour empêcher le mobile de blocage de dépasser l'une ou l'autre des positions de repos). Selon une alternative, le dispositif d'échappement (ou la pièce d'horlogerie) comprend des butées (ou des étoqueaux) pour maintenir le mobile de blocage dans l'une ou l'autre des position de repos (ou à tout le moins pour empêcher le mobile de blocage de dépasser l'une ou l'autre des positions de repos).

Selon un mode de réalisation, le mobile de blocage comprend au moins une portion surfacique de déblocage et/ou au moins une portion surfacique de blocage agencée(s) pour coopérer avec ladite première dent de blocage lors de l'étape intercalaire de déblocage, et ladite au moins une portion surfacique de déblocage et/ou ladite au moins une portion surfacique de blocage est agencée en regard d'un axe de rotation du mobile de blocage, et/ou une normale à la portion surfacique de déblocage ou à la portion surfacique de blocage est dirigée vers l'axe de rotation du mobile de blocage et forme, avec une droite passant par l'axe de rotation du mobile de blocage et par un point de contact entre ledit au moins un mobile d'échappement et le mobile de blocage (le point de contact étant situé entre la première dent de blocage du mobile d'échappement et le mobile de blocage), un angle γ inférieur à 30°, de préférence inférieur à 20°, lors de l'étape de repos ou lors de l'étape intercalaire de déblocage. Selon cette mise en œuvre, ladite au moins une portion surfacique de déblocage et/ou ladite au moins une portion surfacique de blocage est généralement agencée pour faire face à l'axe de rotation du mobile de blocage, si bien que la force de blocage (typiquement normale à la surface de blocage) générée par le mobile d'échappement sur le mobile de blocage est une force de traction sur le mobile de blocage et/ou passe par l'axe de rotation du mobile de blocage. La position de repos est donc stable, avec un couple de renversement faible ou nul. Selon un mode de réalisation, ladite au moins une portion surfacique de déblocage et/ou ladite au moins une portion surfacique de blocage forme(nt) des moyens de blocage.

Selon un mode de réalisation, le mobile de blocage comprend ladite au moins une portion surfacique de déblocage et ladite au moins une portion surfacique de blocage,
ladite au moins une portion surfacique de déblocage et ladite au moins une portion surfacique de blocage sont adjacentes et séparée par un point d'appui, et la portion surfacique de blocage (ou une tangente à la portion surfacique de blocage et passant par le point d'appui) et la portion surfacique de déblocage (ou une tangente à la portion surfacique de déblocage et passant par le point d'appui) forment de préférence un angle (ayant typiquement le point d'appui pour sommet) compris dans une plage de valeurs allant de 140° à 170°. Selon un mode de réalisation, ladite au moins une portion surfacique de déblocage et ladite au moins une portion surfacique de blocage forment une concavité au sein des moyens de blocage.

Selon un mode de réalisation, ladite première dent de blocage et ladite deuxième dent de blocage sont subséquentes ou adjacentes. Autrement dit, le mobile d'échappement ne comprend pas de dent de blocage « intermédiaire » entre la (première) dent de blocage qui assure le repos et/ou le blocage du mobile de blocage et/ou le déblocage, et la (deuxième) dent qui participera à l'impulsion immédiatement subséquente. Le mobile d'échappement comprend peu de dents et présente une taille réduite. On entend par des dents de blocage subséquentes ou adjacentes, des dents de blocage situées dans un même plan et faisant de fait partie de la même denture, et qui se suivent. Autrement dit, et selon un mode de réalisation particulier, ladite première dent de blocage et ladite deuxième dent de blocage sont subséquentes ou adjacentes, et agencées dans un même plan, par exemple le même plan que le plan dudit au moins un mobile d'échappement et/ou dans le même plan que le plan du mobile de blocage.

Selon un mode de réalisation, une rotation du mobile de blocage et une rotation du mobile d'échappement lors de l'étape d'impulsion sont de sens opposés. Autrement dit, le dispositif d'échappement est du type à impulsions tangentielles.

Selon un mode de réalisation, le dispositif d'échappement comprend :
- un premier mobile d'échappement, monté pivotant autour d'un premier axe de rotation, agencé pour être en prise avec le rouage moteur de la pièce d'horlogerie, et comprenant une pluralité de premières dents de blocage,
- un deuxième mobile d'échappement, monté pivotant autour d'un deuxième axe de rotation (typiquement différent ou distinct du premier axe de rotation puisque nommé « deuxième axe de rotation »), en prise avec le premier mobile d'échappement, et comprenant une pluralité de deuxièmes dents de blocage,
dans lequel le mobile de blocage est monté pivotant autour d'un troisième axe de rotation,
et :
- lors d'une première alternance de l'oscillateur, le mobile de blocage est agencé pour :
   - coopérer avec une première dent de blocage de la pluralité de premières dents de blocage pour débloquer le premier mobile d'échappement, lors d'une première étape intercalaire de déblocage, à l'issue d'une première étape dite de premier repos,
   - coopérer avec une deuxième dent de blocage de la pluralité de premières dents de blocage, différente de ladite première dent de blocage, pour recevoir du premier mobile d'échappement une impulsion lors d'une deuxième étape dite de première impulsion, subséquente à ladite première étape intercalaire de déblocage,
- lors d'une deuxième alternance de l'oscillateur, le mobile de blocage est agencé pour :
   - coopérer avec une première dent de blocage de la pluralité de deuxièmes dents de blocage pour débloquer le deuxième mobile d'échappement, lors d'une deuxième étape intercalaire de déblocage, à l'issue d'une troisième étape dite de deuxième repos,
   - coopérer avec une deuxième dent de blocage de la pluralité de deuxièmes dents de blocage, différente de ladite première dent de blocage, pour recevoir du deuxième mobile d'échappement une impulsion lors d'une quatrième étape dite de deuxième impulsion, subséquente à ladite deuxième étape intercalaire de déblocage.

Selon le mode de réalisation ci-dessus, lors de la première alternance de l'oscillateur, le mobile de blocage est agencé pour coopérer avec le premier mobile d'échappement et pas avec le deuxième mobile d'échappement. Lors de la deuxième alternance de l'oscillateur, le mobile de blocage est agencé pour coopérer avec le deuxième mobile d'échappement et pas avec le premier mobile d'échappement. Selon le mode de réalisation ci-dessus et lors de la première alternance de l'oscillateur, le mobile de blocage coopère avec une dent de blocage (du premier mobile d'échappement) lors de la première étape intercalaire de déblocage, et avec une autre dent de blocage (du premier mobile d'échappement) lors de l'étape d'impulsion subséquente à ladite étape intercalaire de déblocage (l'étape d'impulsion étant immédiatement subséquente à ladite étape intercalaire de déblocage). Lors de la deuxième alternance de l'oscillateur, le mobile de blocage coopère avec une dent de blocage (du deuxième mobile d'échappement) lors de la deuxième étape intercalaire de déblocage, et avec une autre dent de blocage (du deuxième mobile d'échappement) lors de l'étape d'impulsion subséquente à ladite étape intercalaire de déblocage (l'étape d'impulsion étant immédiatement subséquente à ladite étape intercalaire de déblocage). Ainsi, les fonctions du déblocage et de l'impulsion qui suit le déblocage sont assurées par des dents différentes de chaque mobile d'échappement. Une telle mise en œuvre permet de concevoir spécifiquement les formes (sur le mobile de blocage et/ou sur le mobile d'échappement) nécessaires au déblocage et à l'impulsion avec plus de liberté et/ou avec moins de contraintes à considérer et/ou de manière indépendante.

Selon un mode de réalisation, le mobile de blocage comprend :
- une première portion surfacique de déblocage et/ou une première portion surfacique de blocage, agencée(s) pour coopérer avec ladite première dent de blocage de la pluralité de premières dents de blocage,
- une deuxième portion surfacique de déblocage et/ou une deuxième portion surfacique de blocage agencée(s) pour coopérer avec ladite première dent de blocage de la pluralité de deuxièmes dents de blocage,
   et :
   - la première portion surfacique de déblocage et la deuxième portion surfacique de déblocage sont agencées en regard l'une de l'autre, et/ou
   - la première portion surfacique de blocage et la deuxième portion surfacique de blocage sont agencées en regard l'une de l'autre. Selon cette mise en œuvre, ladite première ou deuxième portion surfacique de déblocage et/ou ladite première ou deuxième portion surfacique de blocage est (sont) généralement agencée(s) pour faire face à l'axe de rotation du mobile de blocage, si bien que la force de blocage (typiquement normale à la surface de blocage) générée par le premier ou deuxième mobile d'échappement est une force de traction sur le mobile de blocage et/ou passe par son axe de rotation. Les positions de repos sont donc stables, avec un couple de renversement faible ou nul. Selon un mode de réalisation, la première portion surfacique de déblocage et/ou la première portion surfacique de blocage forme(nt) des premiers moyens de blocage. Selon un mode de réalisation, la deuxième portion surfacique de déblocage et/ou la deuxième portion surfacique de blocage forme(nt) des deuxièmes moyens de blocage.

Selon un mode de réalisation, le mobile de blocage comprend :
- la première portion surfacique de déblocage et la première portion surfacique de blocage,
- la deuxième portion surfacique de déblocage et la deuxième portion surfacique de blocage,
   et :
   - la première portion surfacique de déblocage et la première portion surfacique de blocage sont adjacentes et séparées par un premier point d'appui, la première portion surfacique de déblocage (ou une tangente à la première portion surfacique de déblocage et passant par le point d'appui) et la première portion surfacique de blocage (ou une tangente à la première portion surfacique de blocage et passant par le point d'appui) forment de préférence un angle compris dans une plage de valeurs allant de 140° à 170°,
   - la deuxième portion surfacique de déblocage et la deuxième portion surfacique de blocage sont adjacentes et séparées par un deuxième point d'appui, la deuxième portion surfacique de déblocage (ou une tangente à la deuxième portion surfacique de déblocage et passant par le point d'appui) et la deuxième portion surfacique de blocage (ou une tangente à la deuxième portion surfacique de blocage et passant par le point d'appui) forment de préférence un angle compris dans une plage de valeurs allant de 140° à 170°. Autrement dit, la première portion surfacique de déblocage et la première portion surfacique de blocage forment une première concavité au sein des premiers moyens de blocage, et/ou la deuxième portion surfacique de déblocage et la deuxième portion surfacique de blocage forment une deuxième concavité au sein des deuxièmes moyens de blocage.

Selon un mode de réalisation, un triangle ayant pour sommets le troisième axe de rotation, le premier point d'appui et le deuxième point d'appui, présente, au sommet du troisième axe de rotation, un angle supérieur à 150°. Autrement dit, le troisième axe de rotation, le premier point d'appui et le deuxième point d'appui sont alignés ou quasiment alignés, ce qui garantit que la force de blocage (typiquement normale à la surface de blocage) générée par le premier ou le deuxième mobile d'échappement sur le mobile de blocage est une force de traction sur le mobile de blocage et/ou passe par l'axe de rotation du mobile de blocage. La position de repos est donc stable, avec un couple de renversement faible ou nul. Selon un mode de réalisation, le triangle ayant pour sommets le troisième axe de rotation, le premier point d'appui et le deuxième point d'appui, présente, au sommet du troisième axe de rotation, un angle supérieur à 175°, voire un angle égal à 180° (il s'agit alors d'un triangle plat).

Selon un mode de réalisation :
- lors de la première étape intercalaire de déblocage, le premier mobile d'échappement et le mobile de blocage pivotent selon des sens de rotation identiques,
- lors de la deuxième étape dite de première impulsion, le premier mobile d'échappement et le mobile de blocage pivotent selon des sens de rotation opposés,
- lors de la deuxième étape intercalaire de déblocage, le deuxième mobile d'échappement et le mobile de blocage pivotent selon des sens de rotation identiques,
- lors de la quatrième étape dite de deuxième impulsion, le deuxième mobile d'échappement et le mobile de blocage pivotent selon des sens de rotation opposés. Autrement dit, le dispositif d'échappement est du type à entraînement tangentiel, ce qui limite les pertes par frottement.

Selon un mode de réalisation :
- lors de la première étape intercalaire de déblocage, la première dent de blocage de la pluralité de premières dents de blocage est agencée pour exercer sur le mobile de blocage une première force de blocage orthogonale, ou sensiblement orthogonale, à une droite passant par le premier axe de rotation et par un point de contact entre le premier mobile d'échappement première et le mobile de blocage (le point de contact étant situé entre la première dent de blocage du premier mobile d'échappement et le mobile de blocage), et/ou la première force de blocage passe par, ou passe sensiblement par, le troisième axe de rotation,
- lors de la deuxième étape intercalaire de déblocage, la première dent de blocage de la pluralité de deuxièmes dents de blocage est agencée pour exercer sur le mobile de blocage une deuxième force de blocage orthogonale, ou sensiblement orthogonale, à une droite passant par le deuxième axe de rotation et par un point de contact entre le deuxième mobile d'échappement et le mobile de blocage (le point de contact étant situé entre la première dent de blocage du deuxième mobile d'échappement et le mobile de blocage), et/ou la deuxième force de blocage passe par, ou passe sensiblement par, le troisième axe de rotation. De telles forces orthogonales permettent de garantir une faible variabilité des forces de frottement et/ou une faible force de déblocage entre le mobile d'échappement et le mobile de blocage lors de l'étape intercalaire de déblocage. En conséquence, le rendement est amélioré et/ou les efforts intempestifs sont évités.

Selon un mode de réalisation, le premier mobile d'échappement et/ou le deuxième mobile d'échappement comprend une denture d'entraînement prévue pour permettre au premier mobile d'échappement d'entraîner le deuxième mobile d'échappement en mouvement. Selon un mode de réalisation, la denture d'entraînement est distincte des premières ou deuxièmes dents de blocage. Selon un mode de réalisation, la denture d'entraînement comprend des branches d'épaisseur sensiblement uniforme, et/ou incurvées. Selon un mode de réalisation, la denture d'entraînement coopère avec les premières ou deuxièmes dents de blocage pour entraîner le deuxième mobile d'échappement en mouvement. Plus particulièrement, le premier mobile d'échappement comprend une première denture d'entraînement et le deuxième mobile d'échappement comprend une deuxième denture d'entraînement prévues pour coopérer ou s'engrener et permettre au premier mobile d'échappement d'entraîner le deuxième mobile d'échappement en mouvement.

Selon un mode de réalisation, le mobile de blocage comprend une fourchette agencée pour coopérer avec l'oscillateur, et présente un plan de symétrie passant par le milieu de la fourchette.

Selon un mode de réalisation, le mobile de blocage est plan.

Selon un mode de réalisation, le premier mobile d'échappement et/ou le deuxième mobile d'échappement est plan. Selon un mode de réalisation, le premier mobile d'échappement et le deuxième mobile d'échappement sont identiques.

Selon un mode de réalisation, le mobile de blocage et/ou le premier mobile d'échappement et/ou le deuxième mobile d'échappement est en alliage métallique.

Selon un mode de réalisation, le mobile de blocage et/ou le premier mobile d'échappement et/ou le deuxième mobile d'échappement est en alliage métallique, par exemple en nickel-phosphore et/ou est formé par une technique d'électrodéposition.

Selon un mode de réalisation, le mobile de blocage et/ou le premier mobile d'échappement et/ou le deuxième mobile d'échappement est en silicium, et/ou formé en matériau à base de silicium.

Selon un mode de réalisation, le mobile de blocage et/ou le premier mobile d'échappement et/ou le deuxième mobile d'échappement est en matériau amorphe ou au moins partiellement amorphe.

Un deuxième aspect de l'invention se rapporte à une méthode d'entretien des oscillations d'un oscillateur d'une pièce d'horlogerie,
la pièce d'horlogerie comprenant au moins :
- un oscillateur, prévu pour présenter des oscillations périodiques (comprenant chacune deux alternances),
- un rouage moteur agencé pour générer une force motrice, comprenant par exemple un ressort moteur comme un ressort de barillet,
- un dispositif d'échappement, agencé entre l'oscillateur et le rouage moteur, comprenant au moins un premier mobile d'échappement mobile en rotation et comprenant une pluralité de premières dents de blocage, un deuxième mobile d'échappement mobile en rotation, comprenant une pluralité de deuxièmes dents de blocage et engagé avec le premier mobile d'échappement, et un mobile de blocage mobile en rotation,
la méthode d'entretien des oscillations comprenant au moins :
- une première étape dite de premier repos, au cours de laquelle le premier mobile d'échappement coopère avec le mobile de blocage de sorte à bloquer le mobile de blocage dans une première position de blocage,
- une deuxième étape dite de première impulsion, au cours de laquelle le premier mobile d'échappement entraîne le mobile de blocage selon un premier parcours d'impulsion prédéfini,
- une troisième étape dite de deuxième repos, au cours de laquelle le deuxième mobile d'échappement coopère avec le mobile de blocage de sorte à bloquer le mobile de blocage dans une deuxième position de blocage,
- une quatrième étape dite de deuxième impulsion, au cours de laquelle le deuxième mobile d'échappement entraîne le mobile de blocage selon un deuxième parcours d'impulsion prédéfini.

Selon un mode de réalisation, la méthode d'entretien des oscillations comprend :
- une première étape intercalaire de déblocage (ou déverrouillage), intercalée entre la première étape dite de premier repos et la deuxième étape dite de première impulsion, au cours de laquelle le premier mobile d'échappement et le mobile de blocage pivotent dans un même premier sens de rotation, et/ou
- une deuxième étape intercalaire de déblocage, intercalée entre la troisième étape dite de deuxième repos et la quatrième étape dite de deuxième impulsion, au cours de laquelle le deuxième mobile d'échappement et le mobile de blocage pivotent dans un même deuxième sens de rotation.

Selon un mode de réalisation :
- la première étape intercalaire de déblocage est mise en œuvre par la coopération du mobile de blocage et d'une première dent de blocage de la pluralité de premières dents de blocage, et se termine de préférence par une première étape de pré-impulsion consistant à transmettre au mobile de blocage une partie d'impulsion par la première dent de la pluralité de premières dents de blocage, la deuxième étape dite de première impulsion étant mise en œuvre par la coopération du mobile de blocage et d'une deuxième dent de la pluralité de premières dents de blocage, et/ou
- la deuxième étape intercalaire de déblocage est mise en œuvre par la coopération du mobile de blocage et d'une première dent de blocage de la pluralité de deuxièmes dents de blocage, et se termine de préférence par une deuxième étape de pré-impulsion consistant à transmettre une partie d'impulsion par la première dent de la pluralité de deuxièmes dents de blocage, la quatrième étape dite de deuxième impulsion étant mise en œuvre par la coopération du mobile de blocage et d'une deuxième dent de la pluralité de deuxièmes dents de blocage.

### Description des figures

D'autres caractéristiques et avantages de la présente invention apparaîtront plus clairement à la lecture de la description détaillée qui suit de mode(s) de réalisation de l'invention donné(s) à titre d'exemple(s) nullement limitatif(s) et illustré(s) par les dessins annexés, dans lesquels :
[fig. 1] représente une vue de face d'un dispositif d'échappement selon l'invention, comprenant notamment un premier mobile d'échappement, un deuxième mobile d'échappement et un mobile de blocage, prévu pour coopérer avec un oscillateur d'une pièce d'horlogerie ;
[fig. 2] représente une vue de face du mobile de blocage du dispositif d'échappement de la figure 1 ;
[fig. 3] représente des vues de détail de portions surfaciques de blocage et de portions surfaciques de déblocage du mobile de blocage ;
[fig. 4] représente une vue de face d'une variante de réalisation du mobile de blocage du dispositif d'échappement de la figure 1 ;
[fig. 5] représente une première étape dite de premier repos du dispositif d'échappement de la figure 1, dans laquelle le premier mobile d'échappement est bloqué par le mobile de blocage via une première dent de blocage du premier mobile d'échappement ;
[fig. 6] représente une première étape intercalaire de déblocage du dispositif d'échappement de la figure 1, dans laquelle le premier mobile d'échappement commence à être libéré par le mobile de blocage via la première dent de blocage du premier mobile d'échappement ;
[fig. 7] représente une première étape de pré-impulsion du dispositif d'échappement de la figure 1, dans laquelle le premier mobile d'échappement commence à donner une impulsion au mobile de blocage, via la première dent de blocage du premier mobile d'échappement ;
[fig. 8] représente une deuxième étape dite de première impulsion du dispositif d'échappement de la figure 1, dans laquelle le premier mobile d'échappement donne une impulsion au mobile de blocage, via une deuxième dent de blocage du premier mobile d'échappement ;
[fig. 9] représente la fin de la deuxième étape dite de première impulsion du dispositif d'échappement de la figure 8 ;
[fig. 10] représente une troisième étape dite de deuxième repos du dispositif d'échappement de la figure 1, dans laquelle le deuxième mobile d'échappement est bloqué par le mobile de blocage via une première dent de blocage du deuxième mobile d'échappement;
[fig. 11] représente une deuxième étape intercalaire de déblocage du dispositif d'échappement de la figure 1, dans laquelle le deuxième mobile d'échappement commence à être libéré par le mobile de blocage via la première dent de blocage du deuxième mobile d'échappement;
[fig. 12] représente une deuxième étape de pré-impulsion du dispositif d'échappement de la figure 1, dans laquelle le deuxième mobile d'échappement commence à donner une impulsion au mobile de blocage, via la première dent de blocage du deuxième mobile d'échappement ;
[fig. 13] représente une troisième étape dite de deuxième impulsion du dispositif d'échappement de la figure 1, dans laquelle le deuxième mobile d'échappement donne une impulsion au mobile de blocage, via une deuxième dent de blocage du deuxième mobile d'échappement ;
[fig. 14] représente la fin de la troisième étape dite de deuxième impulsion du dispositif d'échappement de la figure 13 ;
[fig. 15] représente une variante de réalisation du dispositif d'échappement dans l'état de la première étape dite de premier repos de la figure 5 ;
[fig. 16] représente la variante de réalisation du dispositif d'échappement de la figure 15, dans l'état de la troisième étape dite de deuxième repos de la figure 10 ;
[fig. 17] représente une première variante de réalisation d'une alternative du dispositif d'échappement de la figure 1 dans laquelle le premier mobile d'échappement et le deuxième mobile d'échappement comprennent exclusivement des dents prévues pour coopérer avec le mobile de blocage et pour coopérer avec l'autre mobile d'échappement, le dispositif d'échappement de la figure 17 étant dans l'état de la première étape dite de premier repos ;
[fig. 18] représente une deuxième variante de réalisation de l'alternative du dispositif d'échappement de la figure 1 dans laquelle le premier mobile d'échappement et le deuxième mobile d'échappement comprennent exclusivement des dents prévues pour coopérer avec le mobile de blocage et pour coopérer avec l'autre mobile d'échappement, le dispositif d'échappement de la figure 18 étant dans l'état de la première étape dite de premier repos .

### Description détaillée de mode(s) de réalisation

La figure 1 représente un dispositif d'échappement selon l'invention, comprenant :
- un premier mobile d'échappement 1, monté pivotant autour d'un premier axe de rotation A1, agencé pour être en prise avec un rouage moteur 99 de la pièce d'horlogerie, et comprenant une pluralité de premières dents de blocage,
- un deuxième mobile d'échappement 2, monté pivotant autour d'un deuxième axe de rotation A2, en prise avec le premier mobile d'échappement 1, et comprenant une pluralité de deuxièmes dents de blocage,
- un mobile de blocage 4 monté pivotant autour d'un troisième axe de rotation A4, et prévu pour bloquer alternativement le premier mobile d'échappement 1 et le deuxième mobile d'échappement 2, et pour recevoir et transmettre des impulsions à un balancier 51 d'un oscillateur, comme cela sera expliqué en détail ci-dessous.

En particulier, le dispositif d'échappement de la figure 1 comprend :
- le premier mobile d'échappement 1, monté pivotant autour du premier axe de rotation A1, agencé pour être engagé avec le rouage 99 du mouvement d'horlogerie via un pignon 13, et comprenant une pluralité de premières surfaces de blocage 121a formées sur des premières dents de blocage 121 (à leur extrémité) pour coopérer avec des premiers moyens de blocage 43a du mobile de blocage 4, et une première denture d'entraînement 111,
- le deuxième mobile d'échappement 2, monté pivotant autour du deuxième axe de rotation A2, comprenant une pluralité de deuxièmes surfaces de blocage 221a formées sur des deuxièmes dents de blocage 221 (à leur extrémité) pour coopérer avec des deuxièmes moyens de blocage 43b du mobile de blocage 4, et une deuxième denture d'entraînement 211 engagée avec la première denture d'entraînement 111 pour transmettre la force motrice du premier mobile d'échappement 1 au deuxième mobile d'échappement 2,
- le mobile de blocage 4 (voir figure 2) mobile en rotation autour du troisième axe de rotation A4 et comprenant :
   - les premiers et deuxièmes moyens de blocage 43a, 43b, agencés pour bloquer, lors d'une phase de repos, le premier mobile d'échappement 1 ou le deuxième mobile d'échappement 2,
   - des moyens de réception d'impulsion comprenant des portions de réception d'impulsion 41a, 41b, agencés pour recevoir, lors d'une phase d'impulsion, une impulsion du premier mobile d'échappement 1 ou du deuxième mobile d'échappement 2,
   - une fourchette 400 dotée de cornes 410 et 420.

L'oscillateur comprend quant à lui un balancier 51 accouplé à un organe élastique de rappel (typiquement un ressort spiral). Le balancier est monté pivotant autour d'un quatrième axe de rotation A5, comprend un plateau 511 et une cheville 511a prévue pour coopérer avec la fourchette 400 du mobile de blocage 4.

On peut noter que le dispositif d'échappement de la figure 1 est à entraînement tangentiel et à deux alternances actives, et la figure 2 illustre plus particulièrement le mobile de blocage 4 qui est prévu pour communiquer les impulsions reçues depuis les mobiles d'échappement 1 et 2 à l'oscillateur 5 via les moyens de réception d'impulsion et leurs portions de réception d'impulsion 41a, 41b.

Sur la figure 2, on peut noter que le mobile de blocage 4 comprend :
- un corps 440,
- les premiers et deuxièmes moyens de blocage 43a, 43b disposés en regard l'un de l'autre, chacun orientés vers le corps 440 du mobile de blocage, avec notamment des première et deuxième portions surfaciques de blocage 43a1, 43b1 et des première et deuxième portions surfaciques de déblocage 43a2, 43b2 disposées en regard l'une de l'autre, chacune orientées vers le corps 440 du mobile de blocage,
- deux moyens de réception prenant la forme de portions de réception d'impulsion 41a, 41b également disposées en regard l'une de l'autre,
- la fourchette 400 dotée des cornes 410 et 420,
et on peut noter que le mobile de blocage présente un plan de symétrie P passant entre les cornes 410, 420 et par le troisième axe de rotation A4.

Le corps 440 correspond à la partie centrale du mobile de blocage 4, qui comprend notamment un trou de passage définissant le troisième axe de rotation A4 du mobile de blocage.

Un tel agencement des première et deuxième portions surfaciques de déblocage 43a2, 43b2 permet au premier ou au deuxième mobile d'échappement donné 1, 2 d'appliquer une force sur le mobile de blocage 4, qui a pour particularité d'être orientée orthoradialement ou sensiblement orthoradialement relativement au premier ou au deuxième axe de rotation A1, A2 du premier ou du deuxième mobile d'échappement donné lors d'une étape de déblocage. Autrement dit, la force de blocage appliquée par le premier ou le deuxième mobile d'échappement 1, 2 est orthogonale ou sensiblement orthogonale à un rayon du premier ou du deuxième mobile d'échappement 1, 2 passant par le point de contact avec le mobile de blocage 4 (lors de la phase de repos considérée).

Le dispositif d'échappement est ainsi peu sensible aux potentielles variations de coefficient de frottement des surfaces respectivement en contact du mobile de blocage 4 et du premier ou deuxième mobile d'échappement donné 1, 2 lors des étapes de déblocage.

Selon la première variante de réalisation du mobile de blocage 4 représentée figure 2, les premiers et deuxièmes moyens de blocage 43a, 43b comprennent les portions surfaciques de déblocage 43a2, 43b2 et des portions surfaciques de blocage 43a1, 43b1. En particulier, les premiers et deuxièmes moyens de blocage 43a, 43b sont concaves. En particulier, un flanc des portions surfaciques de blocage 43a1, 43b1 est adjacent à une portion surfacique de déblocage 43a2, 43b2 pour former une concavité.

Avantageusement, une telle variante de mobile de blocage permet à l'un ou l'autre des mobiles d'échappement 1 ou 2 d'immobiliser le mobile de blocage 4, lors d'une étape de repos, grâce à l'orientation de la force de contact entre une dent de blocage d'un mobile d'échappement donné et le mobile de blocage, qui a pour particularité de passer sensiblement au voisinage de l'axe de rotation A4, en particulier de passer par l'axe de rotation A4 (Figure 1). Lors d'une étape de déblocage consécutive à cette étape de repos, cette force de contact est qui plus est orientée orthoradialement ou sensiblement orthoradialement relativement à l'axe de rotation du mobile d'échappement donné. Une telle configuration permet de garantir que lors du déblocage, la force de réaction, appliquée entre le mobile de blocage 4 et le mobile d'échappement alors en contact avec le mobile de blocage 4, est minimale et/ou peu sensible à des phénomènes d'arc-boutement et/ou génère peu de variations de la force de frottement entre les mobiles en question.

En particulier, les première et deuxième portions surfaciques de déblocage 43a2, 43b2 et/ou les première et deuxième portions surfaciques de blocage 43a1, 43b1 sont orientées vers le plan de symétrie P du mobile de blocage 4 passant par le troisième axe de rotation A4. C'est-à-dire qu'il est possible d'identifier des vecteurs vna, vnb normaux aux portions 43a2, 43b2 ou 43a, 43b, qui sont orientés ou dirigés vers le plan de symétrie P.

En particulier, selon un exemple préféré, les portions surfaciques de déblocage 43a2, 43b2 et/ou les portions surfaciques de blocage 43a1, 43b1 sont symétriques en regard du plan P.

Les première et deuxième portions de réception d'impulsion 41a, 41b sont également disposées en regard l'une de l'autre de manière symétrique vis-à-vis du plan P sur le corps 440 du mobile de blocage 4.

La fourchette 400 fait saillie du corps 440 selon une première direction longitudinale DL parallèle au plan P, et selon un sens opposé à celui des portions de réception d'impulsion 41a, 41b. En particulier, cette fourchette comprend les deux cornes 410, 420 agencées symétriquement en regard du plan P, qui s'étendent de sorte à s'éloigner de l'axe A4. En particulier, on peut prévoir la fourchette 400 avec deux premières portions, dites portions d'impulsion, disposées en regard l'une de l'autre et agencées pour transmettre à l'élément inertiel, lors de la phase d'impulsion, au moins une partie de l'impulsion reçue des mobiles d'échappement 1 ou 2, et la fourchette comprend en outre deux deuxièmes portions, dites portions de butée, disposées en regard l'une de l'autre et chacune agencée en saillie par rapport à l'une des premières portions, et chacune agencée pour entrer en butée avec l'élément inertiel, si un choc est reçu par le mouvement de la pièce d'horlogerie au cours notamment d'une phase de repos.

Le mobile de blocage 4 comprend également deux bras 430a, 430b faisant saillie du corps 440 selon respectivement des première et deuxième directions transversales DTa, DTb, et selon deux sens opposés.

Les vecteurs va, vb, représentant respectivement l'orientation DTa, DTb et le sens dans lequel s'étend chacun des bras 430a, 430b, sont illustrés sur la figure 2. Ces vecteurs forment chacun un angle αa, αb de l'ordre de 75° avec un vecteur v compris dans le plan de symétrie P et figurant la direction et le sens dans lequel s'étend la fourchette 400.

Plus généralement, ces angles αa, αb peuvent être compris entre 70° et 120°. Préférentiellement, αa est égal à αb. Autrement dit, selon un exemple préféré, les bras 430a, 430b sont symétriques en regard du plan P.

Chacun des bras 430a, 430b comprend un bec 431a, 431b au niveau de son extrémité libre. Chaque bec 431a, 431b fait saillie de son bras respectif 430a, 430b selon respectivement une direction DNa, DNb, normale ou sensiblement normale à la direction DTa, DTb, et selon un sens opposé à celui de la fourchette 400 et de ses cornes 410, 420.

De préférence, les première et deuxième portions surfaciques de blocage 43a1, 43b1, et les première et deuxième portions surfaciques de déblocage 43a2, 43b2, sont disposées sur les flancs intérieurs des becs 431a, 431b et s'étendent selon les directions respectives DNa, DNb.

Selon la première variante préférée du mobile de blocage 4 (illustrée plus particulièrement par les figures 2 et 3), les premiers et deuxièmes moyens de blocage 43a, 43b sont concaves, c'est-à-dire qu'ils sont formés de surfaces formant un V s'ils sont vus depuis le corps 440 du mobile de blocage, en particulier depuis le troisième axe A4 du mobile de blocage. En particulier, ces premiers et deuxièmes moyens de blocage 43a, 43b comprennent les première et deuxième portions surfaciques de blocage 43a1, 43b1 et les première et deuxième portions surfaciques de déblocage 43a2, 43b2 qui se rejoignent en un point 432a, 432b, et qui forment respectivement un angle βa, βb compris dans une plage de valeurs allant de 140° à 170° (Figure 3). En particulier, les première et deuxième portions surfaciques de déblocage 43a2, 43b2 se présentent chacune ici sous la forme d'une portion de surface plane ou d'une surface plane. Il en est de même pour les première et deuxième portions surfaciques de blocage 43a1, 43b1. En alternative, ces portions de surface pourraient être courbes. En alternative encore, ces portions surfaciques pourraient être composées de plusieurs surfaces, continues ou discontinues.

Dans la construction particulière des figures 2 et 3, ces première et deuxième portions surfaciques de blocage 43a1, 43b1 sont inclinées en regard des normales aux segments Sa, Sb reliant l'axe A4 et respectivement les points d'appui 432a, 432b. Une première portion surfacique de blocage 43a1 peut par exemple former un angle βa1 de l'ordre de 10° en regard de la normale à la droite Sa. Une première portion surfacique de déblocage 43a2 peut par exemple former un angle βa2 de l'ordre de 12° en regard de la normale à la droite Sa. Une deuxième portion surfacique de blocage 43b1 peut par exemple former un angle βb1 de l'ordre de 10° en regard de la normale à la droite Sb. Une deuxième portion surfacique de déblocage 43b2 peut par exemple former un angle βb2 de l'ordre de 12° en regard de la normale à la droite Sb.

Si les première et deuxième portions surfaciques 43a1, 43a2 et 43b1, 43b2 sont courbes, les angles βa1, βa2, βb1, βb2 pourront être déterminés en considérant des tangentes à ces portions de surface.

Les becs 431a, 431b peuvent également comprendre chacun une première et une deuxième surface 43a3, 43b3 d'initiation d'impulsion, formée dans la continuité ou dans le prolongement de la première et deuxième surface 43a2, 43b2, comme cela sera expliqué ci-dessous avec les explications relatives au fonctionnement.

Selon une deuxième variante de réalisation du mobile de blocage 4 représentée de manière simplifiée figure 4, les première et deuxième portions surfaciques de déblocage 43a2, 43b2 se présentent sous la forme d'une surface plane ou courbe.

Une telle variante de mobile de blocage est conformée de sorte à être avantageusement maintenue, lors des phases de repos, à l'encontre d'un élément de butée sous l'effet d'une dent de l'un ou l'autre des deux mobiles d'échappement 1 ou 2 en contact avec une portion surfacique de déblocage 43a2, 43b2 (faisant ainsi également office de portion surfacique de blocage en coopération avec un élément de butée).

Sur les figures 15, 16, les éléments de butée 91, 92 se présentent sous la forme de goupilles ou d'étoqueaux fixes relativement au mouvement d'horlogerie prévu pour accueillir le dispositif d'échappement. Alternativement, ces éléments de butée pourraient être constitués par les dents des mobiles d'échappement, en particulier les surfaces distales 121a, 221a des dents 121, 221 des mobiles d'échappement 1, 2 (par exemple la dent de blocage référencée 121 du premier mobile d'échappement 1 sur la figure 15 peut faire office de butée, ou par exemple la dent de blocage référencée 221 du deuxième mobile d'échappement 2 sur la figure 16 peut faire office de butée).

Naturellement, ces éléments de butée peuvent coopérer avec le mobile de blocage 4 à différents endroits de ce dernier.

Bien entendu, il est également possible, lors des phases de repos, de maintenir en butée un mobile de blocage 4 selon la première variante préférée. Dans ce cas de figure, l'orientation de la force de réaction entre les composants, ainsi que l'élément de butée, contribuent à l'immobilisation du mobile de blocage 4.

Quelle que soit la variante de réalisation, un même premier mobile d'échappement 1 est prévu pour coopérer successivement, en particulier lors de deux étapes de repos et d'impulsion successives (qui se suivent immédiatement), avec les premiers moyens de blocage 43a et une première portion de réception d'impulsion 41a.

Quelle que soit la variante de réalisation, un même deuxième mobile d'échappement est prévu pour coopérer successivement, en particulier lors de deux étapes de repos et d'impulsion successives (qui se suivent immédiatement), avec les deuxièmes moyens de blocage 43b et une deuxième portion de réception d'impulsion 41b.

Les premiers moyens de blocage 43a et la première portion de réception d'impulsion 41a d'une part et les deuxièmes moyens de blocage 43b et la deuxième portion de réception d'impulsion 41b d'autre part sont chacun disposées d'un même côté du plan P.

En particulier, les vecteurs va, vb forment un angle δa, δb de l'ordre de 80° avec respectivement un vecteur v1a, v1b passant par le troisième axe A4 et tangent respectivement avec la première et la deuxième portions de réception d'impulsion 41a, 41b. Plus généralement, cet angle δa, δb peut être compris entre 60° et 100°. Préférentiellement, δa est égal à δb.

Ce mobile de blocage 4 est dédié à entretenir les oscillations de l'oscillateur 5 de la figure 1 comprenant un élément inertiel tel qu'un balancier 51 accouplé à un élément de rappel élastique comme un ressort-spiral. Pour ce faire, la fourchette 400, en particulier les parois intérieures des cornes 410, 420 sont prévues pour coopérer avec une cheville 511a d'un plateau 511 du balancier 51.

Le dispositif d'échappement est relié à un rouage moteur 99, notamment par le biais d'une roue ou d'un pignon 13 du premier mobile d'échappement 1.

Préférentiellement, les premier et deuxième mobiles d'échappement 1 et 2 comprennent notamment des dents 121, 221 (ou premières dents ou encore dents de blocage) afin de permettre leur engrènement et aussi permettre leur coopération avec le mobile de blocage 4. Selon une variante particulière, ils comprennent également des branches 111, 211 (ou deuxièmes dents ou encore dents d'entraînement) qui sont dédiées de manière à contribuer exclusivement à l'engrènement de ces premier et deuxième mobiles d'échappement 1 et 2. Les dents et les branches sont avantageusement disposés sur un seul et même niveau.

Selon une alternative à la mise en œuvre représentée par les figures 1 à 14, les premier et deuxième mobiles d'échappement 1, 2 pourraient comprendre respectivement une première roue comprenant des dents (les dents de blocage 121 ou 221) prévues pour coopérer exclusivement avec le mobile de blocage 4, ainsi qu'une deuxième roue comprenant des dents ou des branches (les autres dents ou branches des premier et deuxième mobiles d'échappement 1, 2) exclusivement prévues pour permettre l'engrènement des mobiles 1, 2. Dans cette alternative, le mode de fonctionnement du dispositif d'échappement est le même que celui de la mise en œuvre représentée aux figures 1 à 14.

Le procédé de fonctionnement du dispositif d'échappement de la figure 1 va maintenant être décrit.

Les figures 5 à 14 illustrent les différentes étapes du procédé de fonctionnement du dispositif d'échappement, avec un mobile de blocage 4 selon la première variante de réalisation de la figure 1.

La figure 5 illustre une première étape dite de premier repos, dans laquelle une surface distale 121a d'une première dent de blocage notée 121 de la pluralité de premières dents de blocage du premier mobile d'échappement 1 est en contact avec les premiers moyens de blocage 43a du mobile de blocage 4, et en particulier, la surface distale 121a est en contact avec la première portion surfacique de blocage 43a1. Lors de cette étape, le plateau 511 du balancier 51 tourne, dans un premier temps, dans le sens horaire (alternance N-1), puis, dans un deuxième temps, dans le sens anti-horaire (alternance N) sous l'effet du rappel élastique du ressort-spiral.

La figure 6 illustre une première étape transitoire, dite « première étape intercalaire de déblocage», dans laquelle la cheville 511a agit sur la deuxième corne 420 du mobile de blocage 4 sous l'effet de la rotation du balancier 51 qui tourne maintenant en sens anti-horaire (alternance N). Cette étape transitoire correspond ainsi à une étape de dégagement du balancier 51 ou du plateau de balancier 511. Lors de cette étape, le mobile de blocage 4 et le premier mobile d'échappement 1 tournent dans le même sens horaire, à l'image d'un engrenage paradoxal. Cela permet à la surface distale 121a de se déplacer le long des premiers moyens de blocage 43a, en particulier de se déplacer le long de la première portion surfacique de déblocage 43a2 et d'atteindre le sommet de cette première portion surfacique de déblocage 43a2, et d'initier ainsi le contact avec la première portion d'initiation d'impulsion 43a3 du mobile de blocage 4.

La figure 7 illustre une deuxième étape transitoire (pendant l'alternance N), dite « de première initiation d'impulsion », dans laquelle la surface distale 121a de la première dent de blocage 121 de la pluralité de premières dents de blocage du premier mobile d'échappement 1 actionne la première portion d'initiation d'impulsion 43a3, et ce jusqu'à ce que la surface distale 122a d'une deuxième dent de blocage notée 122 de la pluralité de premières dents de blocage du premier mobile d'échappement 1, successive à la première dent de blocage 121, vienne en contact avec la première portion de réception d'impulsion 41a.

La figure 8 illustre une première phase d'une deuxième étape dite de première impulsion (pendant l'alternance N), dans laquelle la surface distale 122a de la deuxième dent de blocage 122 de la pluralité de premières dents de blocage du premier mobile d'échappement 1 agit à l'encontre de la première portion de réception d'impulsion 41a du mobile de blocage 4, de sorte que la corne 410 communique une impulsion à la cheville 511a et que le plateau 511 du balancier poursuive ainsi sa rotation dans le sens anti-horaire (alternance N). La figure 9 illustre une deuxième phase de la deuxième étape dite de première impulsion dans laquelle la cheville 511a a passé la ligne des centres L, toujours pendant l'alternance N.

La figure 10 illustre une troisième étape dite de deuxième repos, dans laquelle une surface distale 221a d'une première dent 221 de blocage de la pluralité de deuxièmes dents de blocage du deuxième mobile d'échappement 2 est en contact avec les deuxièmes moyens de blocage 43b du mobile de blocage 4, et en particulier, la surface distale 221a est en contact avec la deuxième portion surfacique de blocage 43b1. Lors de cette étape, le plateau 511 du balancier 51 tourne, dans un premier temps, dans le sens anti-horaire (fin de l'alternance N), puis, dans un deuxième temps, dans le sens horaire (début de l'alternance N+1) sous l'effet du rappel élastique du ressort-spiral.

La figure 11 illustre une troisième étape transitoire, dite « deuxième étape intercalaire de déblocage», dans laquelle la cheville 511a agit sur la première corne 410 du mobile de blocage 4 sous l'effet de la rotation du balancier qui tourne maintenant en sens horaire (alternance N+1). Cette étape transitoire correspond ainsi à une étape de dégagement du balancier 51 ou du plateau de balancier 511. Lors de cette étape, le mobile de blocage 4 et le deuxième mobile d'échappement 2 tournent dans le même sens anti-horaire, à l'image d'un engrenage paradoxal. Cela permet à la surface distale 221a de se déplacer le long des deuxièmes moyens de blocage 43b, en particulier de se déplacer le long de la deuxième portion surfacique de déblocage 43b2 et d'atteindre le sommet de cette deuxième portion surfacique de déblocage 43b2, en particulier d'atteindre le sommet de la surface 43b2, et d'initier ainsi le contact avec la deuxième portion d'initiation d'impulsion 43b3 du mobile de blocage 4.

La figure 12 illustre une quatrième étape transitoire (pendant l'alternance N+1), dite « de deuxième initiation d'impulsion », dans laquelle la surface distale 221a actionne la deuxième portion d'initiation d'impulsion 43b3, et ce jusqu'à ce que la surface distale 222a d'une deuxième dent de blocage notée 222 de la pluralité de deuxièmes dents de blocage du deuxième mobile d'échappement, successive à la première dent 221, vienne en contact avec la deuxième portion de réception d'impulsion 41b.

La figure 13 illustre une première phase d'une quatrième étape dite de deuxième impulsion (pendant l'alternance N+1), dans laquelle la surface distale 222a agit à l'encontre de la deuxième portion de réception d'impulsion 41b du mobile de blocage 4, de sorte que la corne 420 communique une impulsion à la cheville 511a et que le plateau 511 du balancier poursuive ainsi sa rotation dans le sens horaire. La figure 14 illustre une deuxième phase de la quatrième étape dite de deuxième impulsion dans laquelle la cheville 511a a passé la ligne des centres L (alternance N+1).

À l'issue de cette quatrième étape, le dispositif d'échappement retrouve la première étape de repos illustrée par la figure 5. Ainsi, le procédé de fonctionnement du dispositif d'échappement comprend une répétition de ces différentes étapes successives afin d'entretenir les oscillations du balancier-spiral. Ce procédé de fonctionnement est donc un processus cyclique qui comprend une répétition de ces différentes étapes successives.

Les figures 15 et 16 illustrent respectivement les première et troisième étapes dites de premier et de deuxième repos d'un même dispositif d'échappement, mais avec un mobile de blocage 4 selon la deuxième variante de réalisation. Lors respectivement de ces première et troisième étapes, le mobile de blocage 4 est maintenu à l'encontre d'une butée 91, 92 sous l'effet respectivement du premier et du deuxième mobile d'échappement 1, 2.

Selon une autre alternative à la mise en œuvre représentée par les figures 1 à 14, les premier et deuxième mobiles d'échappement 1, 2 peuvent comprendre exclusivement des dents prévues pour coopérer avec le mobile de blocage 4 et pour coopérer avec un autre mobile d'échappement pour permettre l'engrènement des premier et deuxième mobiles d'échappement.

Les figures 17 et 18 représentent deux variantes de réalisation de cette autre alternative, dans laquelle les premier et deuxième mobiles d'échappement 1, 2 comprennent exclusivement des dents prévues pour coopérer avec le mobile de blocage 4 et pour coopérer avec l'autre mobile d'échappement. Chacune des dents d'un mobile d'échappement est ainsi prévue pour coopérer avec le mobile de blocage 4 lors d'une étape donnée du procédé de fonctionnement du dispositif d'échappement, mais aussi prévue pour coopérer avec une autre dent de l'autre mobile d'échappement lors d'une autre étape du procédé de fonctionnement du dispositif d'échappement.

Les figures 17 et 18 représentent chacune un dispositif d'échappement d'une pièce d'horlogerie, comprenant :
- un premier mobile d'échappement 1, agencé pour être engagé avec un rouage moteur de la pièce d'horlogerie,
- un deuxième mobile d'échappement 2, engagé avec le premier mobile d'échappement 1,
- un mobile de blocage 4, agencé pour coopérer avec un oscillateur de la pièce d'horlogerie,
dans lequel :
- le premier mobile d'échappement 1 comprend une première denture comprenant des premières dents de blocage 121,
- le deuxième mobile d'échappement 2 comprend une deuxième denture comprenant des deuxième dents de blocage 221,
- le premier mobile d'échappement 1 est agencé pour bloquer le mobile de blocage 4 dans une première position de repos avec une des premières dents de blocage 121 de la première denture lors d'une première étape dite de premier repos, suivie d'une deuxième étape dite de première impulsion,
- le deuxième mobile d'échappement 2 est agencé pour bloquer le mobile de blocage dans une deuxième position de repos avec une des deuxièmes dents de blocage 221 de la deuxième denture lors d'une troisième étape dite de deuxième repos, suivie d'une quatrième étape dite de deuxième impulsion,
dans lequel :
- lors de la deuxième étape dite de première impulsion, le premier mobile d'échappement 1 donne une impulsion au mobile de blocage 4, de préférence avec ladite une des premières dents de blocage 121, et entraîne directement une des deuxièmes dents de blocage 221 du deuxième mobile d'échappement 2 avec une autre des premières dents de blocage 121,
- lors de la quatrième étape dite de deuxième impulsion, le deuxième mobile d'échappement 2 donne une impulsion au mobile de blocage 4, de préférence avec ladite une des deuxièmes dents de blocage 221, et se fait entraîner directement via une autre des deuxièmes dents de blocage 221 par une des premières dents de blocage 121 du premier mobile d'échappement 1.

Pour chacune des variantes de réalisation des figures 17 et 18, les premier et deuxième mobiles d'échappement 1, 2 coopèrent entre eux et chacun avec le mobile de blocage 4 via les mêmes dents de blocage 121 ou 221. En d'autres termes, la première denture (constituée par les premières dents de blocage 121) permet au premier mobile d'échappement 1 de coopérer avec le mobile de blocage 4 et avec le deuxième mobile d'échappement 2, tandis que la deuxième denture (constituée par les deuxièmes dents de blocage 221) permet au deuxième mobile d'échappement 2 de coopérer avec le mobile de blocage 4 et avec le premier mobile d'échappement 1. Un seul type de dents (les premières dents de blocage 121) permet d'assurer les contacts du premier mobile d'échappement 1 avec le mobile de blocage 4 et avec le deuxième mobile d'échappement 2, et un seul type de dents (les deuxièmes dents de blocage 221) permet d'assurer les contacts du deuxième mobile d'échappement 2 avec le mobile de blocage 4 et avec le premier mobile d'échappement 1. La structure des premier et deuxième mobiles d'échappement 1, 2 peut ainsi être simplifiée, leur inertie peut ainsi être réduite et leurs dimensions peuvent être prévues pour réduire autant que faire se peut l'encombrement requis par le dispositif d'échappement.

Pour chacune des variantes de réalisation des figures 17 et 18, on peut noter que les premières dents de blocage 121 et les deuxièmes dents de blocage 221 présentent une partie distale avec une fourchette, et un pied de dent dont la largeur est bien inférieure à celle de la partie distale, pour permettre un engrènement entre le premier mobile d'échappement 1 et le deuxième mobile d'échappement 2 sans interférence.

La figure 17 représente la première variante de réalisation, dans laquelle le blocage et le déblocage du mobile de blocage 4 coïncident et/ou sont similaires avec la mise en œuvre du dispositif d'échappement des figures 1 à 14. Comme le montre en particulier la vue de détail de la figure 17, la première portion surfacique de blocage 43a1, la première portion surfacique de déblocage 43a2, et la première portion d'initiation d'impulsion 43a3 sont prévues sur le mobile de blocage 4 pour coopérer avec la surface distale 121a de chaque première dent de blocage 121.

La figure 18 représente la deuxième variante de réalisation, dans laquelle la première portion surfacique de blocage, la première portion surfacique de déblocage, et la première portion d'initiation d'impulsion sont transposées sur le mobile de blocage 4. La vue de détail de la figure 18 illustre une extrémité d'une deuxième dent de blocage 221 pourvue d'une deuxième portion surfacique de blocage 221a1, d'une deuxième portion surfacique de déblocage 221a2, et d'une deuxième portion d'initiation d'impulsion 221a3, pour coopérer avec la surface distale d'un bras du mobile de blocage 4 formant des deuxièmes moyens de blocage 43b.

### Application industrielle

Un dispositif d'échappement selon la présente invention, et sa fabrication, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

En particulier, comme le montrent les figures 17 ou 18, les mobiles d'échappement peuvent être des mobiles « pleins » (dépourvus d'évidements) ou des mobiles évidés. Il en va de même pour le mobile de blocage. Par ailleurs, les mobiles d'échappement peuvent être identiques ou différents dans leur formes (on peut prévoir des dentures identiques ou différentes, des structures monolithiques et/ou composites, d'un seul tenant et/ou des assemblages, des nombres de dents identiques ou différents), ou dans leurs matières.

## Revendications

1. Dispositif d'échappement d'une pièce d'horlogerie, comprenant :
- au moins un mobile d'échappement (1, 2) agencé pour être en prise avec un rouage moteur (99) de la pièce d'horlogerie et comprenant une pluralité de dents de blocage (121, 122, 221, 222),
- au moins un mobile de blocage (4), prévu pour :
• bloquer ledit au moins un mobile d'échappement (1, 2) lors d'une étape de repos,
• débloquer ledit au moins un mobile d'échappement (1, 2) lors d'une étape intercalaire de déblocage, à l'issue de l'étape de repos,
• recevoir dudit au moins un mobile d'échappement (1, 2) une impulsion lors d'une étape d'impulsion,
• transmettre au moins une partie de l'impulsion reçue à un oscillateur de la pièce d'horlogerie,
**caractérisé en ce que**, lors d'une même alternance de l'oscillateur, le mobile de blocage (4) est agencé pour :
• coopérer avec une première dent de blocage (121, 221) de la pluralité de dents de blocage (121, 221) pour débloquer ledit au moins un mobile d'échappement (1, 2) lors de l'étape intercalaire de déblocage,
• coopérer avec une deuxième dent de blocage (122, 222) de la pluralité de dents de blocage (122, 222), différente de ladite première dent de blocage, pour recevoir dudit au moins un mobile d'échappement (1, 2) l'impulsion lors de l'étape d'impulsion subséquente à ladite étape intercalaire de déblocage.

2. Dispositif d'échappement selon la revendication 1, dans lequel ladite première dent de blocage (121, 221), au moins au début de l'étape intercalaire de déblocage, est agencée pour exercer sur le mobile de blocage (4) une force de blocage orthogonale, ou sensiblement orthogonale, à une droite passant par un axe de rotation dudit au moins un mobile d'échappement (1, 2) et par un point de contact entre ledit au moins un mobile d'échappement (1, 2) et le mobile de blocage (4).

3. Dispositif d'échappement selon l'une des revendications 1 ou 2, dans lequel le mobile de blocage (4) est agencé pour coopérer avec ladite première dent de blocage (121, 221) de la pluralité de dents de blocage (121, 122, 221, 222) pour bloquer ledit au moins un mobile d'échappement (1, 2) lors de l'étape de repos.

4. Dispositif d'échappement selon la revendication 3, dans lequel ladite première dent de blocage (121, 221), lors de l'étape de repos, est agencée pour exercer une force de blocage passant par, ou passant sensiblement par, un axe de rotation du mobile de blocage (4).

5. Dispositif d'échappement selon l'une des revendications 1 à 4, dans lequel le mobile de blocage (4) comprend au moins une portion surfacique de déblocage (43a2, 43b2) et/ou au moins une portion surfacique de blocage (43a1, 43b1) agencée(s) pour coopérer avec ladite première dent de blocage lors de l'étape intercalaire de déblocage, et dans lequel ladite au moins une portion surfacique de déblocage (43a2, 43b2) et/ou ladite au moins une portion surfacique de blocage (43a1, 43b1) est agencée en regard d'un axe de rotation du mobile de blocage (4), et/ou dans lequel une normale à la portion surfacique de déblocage (43a2, 43b2) ou à la portion surfacique de blocage (43a1, 43b1) est dirigée vers l'axe de rotation du mobile de blocage (4) et forme, avec une droite passant par l'axe de rotation du mobile de blocage (4) et par un point de contact entre ledit au moins un mobile d'échappement (1, 2) et le mobile de blocage (4), un angle inférieur à 30°, de préférence inférieur à 20°, lors de l'étape de repos ou lors de l'étape intercalaire de déblocage.

6. Dispositif d'échappement selon la revendication 5, dans lequel le mobile de blocage (4) comprend ladite au moins une portion surfacique de déblocage (43a2, 43b2) et ladite au moins une portion surfacique de blocage (43a1, 43b1),
dans lequel ladite au moins une portion surfacique de déblocage (43a2, 43b2) et ladite au moins une portion surfacique de blocage (43a1, 43b1) sont adjacentes et séparée par un point d'appui, et dans lequel la portion surfacique de blocage (43a1, 43b1) et la portion surfacique de déblocage (43a2, 43b2) forment de préférence un angle compris dans une plage de valeurs allant de 140° à 170°.

7. Dispositif d'échappement selon l'une des revendications 1 à 6, dans lequel ladite première dent de blocage (121, 221) et ladite deuxième dent de blocage (122, 222) sont subséquentes ou adjacentes, et/ou dans lequel une rotation du mobile de blocage (4) et une rotation du mobile d'échappement (1, 2) lors de l'étape d'impulsion sont de sens opposés.

8. Dispositif d'échappement selon l'une des revendications 1 à 7, comprenant :
- un premier mobile d'échappement (1), monté pivotant autour d'un premier axe de rotation (A1), agencé pour être en prise avec le rouage moteur (99) de la pièce d'horlogerie, et comprenant une pluralité de premières dents de blocage (121, 122),
- un deuxième mobile d'échappement (2), monté pivotant autour d'un deuxième axe de rotation (A2), en prise avec le premier mobile d'échappement (1), et comprenant une pluralité de deuxièmes dents de blocage (221, 222),
dans lequel le mobile de blocage (4) est monté pivotant autour d'un troisième axe de rotation (A4),
et dans lequel :
- lors d'une première alternance de l'oscillateur, le mobile de blocage (4) est agencé pour :
• coopérer avec une première dent de blocage (121) de la pluralité de premières dents de blocage (121, 122) pour débloquer le premier mobile d'échappement (1), lors d'une première étape intercalaire de déblocage, à l'issue d'une première étape dite de premier repos,
• coopérer avec une deuxième dent de blocage (122) de la pluralité de premières dents de blocage (121, 122), différente de ladite première dent de blocage (121), pour recevoir du premier mobile d'échappement (1) une impulsion lors d'une deuxième étape dite de première impulsion, subséquente à ladite première étape intercalaire de déblocage,
- lors d'une deuxième alternance de l'oscillateur, le mobile de blocage (4) est agencé pour :
• coopérer avec une première dent de blocage (221) de la pluralité de deuxièmes dents de blocage (221, 222) pour débloquer le deuxième mobile d'échappement (2), lors d'une deuxième étape intercalaire de déblocage, à l'issue d'une troisième étape dite de deuxième repos,
• coopérer avec une deuxième dent de blocage (222) de la pluralité de deuxièmes dents de blocage (221, 222), différente de ladite première dent de blocage (221), pour recevoir du deuxième mobile d'échappement (2) une impulsion lors d'une quatrième étape dite de deuxième impulsion, subséquente à ladite deuxième étape intercalaire de déblocage.

9. Dispositif d'échappement selon la revendication 8, dans lequel le mobile de blocage (4) comprend :
- une première portion surfacique de déblocage (43a2) et/ou une première portion surfacique de blocage (43a1), agencée(s) pour coopérer avec ladite première dent de blocage (121) de la pluralité de premières dents de blocage (121, 122),
- une deuxième portion surfacique de déblocage (43b2) et/ou une deuxième portion surfacique de blocage (43b1) agencée(s) pour coopérer avec ladite première dent de blocage (221) de la pluralité de deuxièmes dents de blocage (221, 222),
et dans lequel :
- la première portion surfacique de déblocage (43a2) et la deuxième portion surfacique de déblocage (43b2) sont agencées en regard l'une de l'autre, et/ou
- la première portion surfacique de blocage (43a1) et la deuxième portion surfacique de blocage (43b1) sont agencées en regard l'une de l'autre.

10. Dispositif d'échappement selon la revendication 9, dans lequel :
le mobile de blocage (4) comprend :
- la première portion surfacique de déblocage (43a2) et la première portion surfacique de blocage (43a1),
- la deuxième portion surfacique de déblocage (43b2) et la deuxième portion surfacique de blocage (43b1),
et dans lequel :
- la première portion surfacique de déblocage (43a2) et la première portion surfacique de blocage (43a1) sont adjacentes et séparées par un premier point d'appui (432a), dans lequel la première portion surfacique de déblocage (43a2) et la première portion surfacique de blocage (43a1) forment de préférence un angle compris dans une plage de valeurs allant de 140° à 170°,
- la deuxième portion surfacique de déblocage (43b2) et la deuxième portion surfacique de blocage (43b1) sont adjacentes et séparées par un deuxième point d'appui (432b), dans lequel la deuxième portion surfacique de déblocage (43b2) et la deuxième portion surfacique de blocage (43b1) forment de préférence un angle compris dans une plage de valeurs allant de 140° à 170°,
et dans lequel un triangle ayant pour sommets le troisième axe de rotation (A4), le premier point d'appui et le deuxième point d'appui, présente, au sommet du troisième axe de rotation, un angle supérieur à 150°.

11. Dispositif d'échappement selon l'une des revendications 8 à 10, dans lequel :
- lors de la première étape intercalaire de déblocage, le premier mobile d'échappement (1) et le mobile de blocage (4) pivotent selon des sens de rotation identiques,
- lors de la deuxième étape dite de première impulsion, le premier mobile d'échappement (1) et le mobile de blocage (4) pivotent selon des sens de rotation opposés,
- lors de la deuxième étape intercalaire de déblocage, le deuxième mobile d'échappement (2) et le mobile de blocage (4) pivotent selon des sens de rotation identiques,
- lors de la quatrième étape dite de deuxième impulsion, le deuxième mobile d'échappement (2) et le mobile de blocage (4) pivotent selon des sens de rotation opposés.

12. Dispositif d'échappement selon l'une des revendications 8 à 11, dans lequel :
- lors de la première étape intercalaire de déblocage, la première dent de blocage (121) de la pluralité de premières dents de blocage (121, 122) est agencée pour exercer sur le mobile de blocage (4) une première force de blocage orthogonale, ou sensiblement orthogonale, à une droite passant par le premier axe de rotation (A1) et par un point de contact entre le premier mobile d'échappement (1) et le mobile de blocage (4), et/ou la première force de blocage passe par, ou passe sensiblement par, le troisième axe de rotation (A4),
- lors de la deuxième étape intercalaire de déblocage, la première dent de blocage (221) de la pluralité de deuxièmes dents de blocage (221, 222) est agencée pour exercer sur le mobile de blocage (4) une deuxième force de blocage orthogonale, ou sensiblement orthogonale, à une droite passant par le deuxième axe de rotation (A2) et par un point de contact entre le deuxième mobile d'échappement (2) et le mobile de blocage (4), et/ou la deuxième force de blocage passe par, ou passe sensiblement par, le troisième axe de rotation (A4).

13. Méthode d'entretien des oscillations d'un oscillateur d'une pièce d'horlogerie,
la pièce d'horlogerie comprenant au moins :
- un oscillateur, prévu pour présenter des oscillations périodiques,
- un rouage moteur (99) agencé pour générer une force motrice, comprenant par exemple un ressort moteur comme un ressort de barillet,
- un dispositif d'échappement, agencé entre l'oscillateur et le rouage moteur (99), comprenant au moins un premier mobile d'échappement (1) mobile en rotation et comprenant une pluralité de premières dents de blocage (121, 122), un deuxième mobile d'échappement (2) mobile en rotation, comprenant une pluralité de deuxièmes dents de blocage (221, 222) et engagé avec le premier mobile d'échappement (1), et un mobile de blocage (4) mobile en rotation,
la méthode d'entretien des oscillations comprenant au moins :
- une première étape dite de premier repos, au cours de laquelle le premier mobile d'échappement (1) coopère avec le mobile de blocage (4) de sorte à bloquer le mobile de blocage (4) dans une première position de blocage,
- une deuxième étape dite de première impulsion, au cours de laquelle le premier mobile d'échappement (1) entraîne le mobile de blocage (4) selon un premier parcours d'impulsion prédéfini,
- une troisième étape dite de deuxième repos, au cours de laquelle le deuxième mobile d'échappement (2) coopère avec le mobile de blocage (4) de sorte à bloquer le mobile de blocage (4) dans une deuxième position de blocage,
- une quatrième étape dite de deuxième impulsion, au cours de laquelle le deuxième mobile d'échappement (2) entraîne le mobile de blocage (4) selon un deuxième parcours d'impulsion prédéfini.

14. Méthode d'entretien des oscillations selon la revendication 13, comprenant :
- une première étape intercalaire de déblocage, intercalée entre la première étape dite de premier repos et la deuxième étape dite de première impulsion, au cours de laquelle le premier mobile d'échappement (1) et le mobile de blocage (4) pivotent dans un même premier sens de rotation, et/ou
- une deuxième étape intercalaire de déblocage, intercalée entre la troisième étape dite de deuxième repos et la quatrième étape dite de deuxième impulsion, au cours de laquelle le deuxième mobile d'échappement (2) et le mobile de blocage (4) pivotent dans un même deuxième sens de rotation.

15. Méthode d'entretien des oscillations selon la revendication 14, dans laquelle :
- la première étape intercalaire de déblocage est mise en œuvre par la coopération du mobile de blocage (4) et d'une première dent de blocage (121) de la pluralité de premières dents de blocage (121, 122), et se termine de préférence par une première étape de pré-impulsion consistant à transmettre au mobile de blocage (4) une partie d'impulsion par la première dent (121) de la pluralité de premières dents de blocage (121, 122), la deuxième étape dite de première impulsion étant mise en œuvre par la coopération du mobile de blocage (4) et d'une deuxième dent (122) de la pluralité de premières dents de blocage (121, 122), et/ou
- la deuxième étape intercalaire de déblocage est mise en œuvre par la coopération du mobile de blocage (4) et d'une première dent de blocage (221) de la pluralité de deuxièmes dents de blocage (221, 222), et se termine de préférence par une deuxième étape de pré-impulsion consistant à transmettre une partie d'impulsion par la première dent de la pluralité de deuxièmes dents de blocage (221, 222), la quatrième étape dite de deuxième impulsion étant mise en œuvre par la coopération du mobile de blocage (4) et d'une deuxième dent de la pluralité de deuxièmes dents de blocage (221, 222).
